# EUROPÄISCHE PATENTSCHRIFT

(11) **EP 0 976 138 B1**
(45) Veröffentlichungstag und Bekanntmachung des Hinweises auf die Patenterteilung: **10.07.2002**
(21) Anmeldenummer: 98929199.2
(22) Anmeldetag: 06.04.1998
(51) Int. Cl.: H01H 71/24

(54) **ELEKTROMAGNETISCHES SCHALTGERÄT**
ELECTROMAGNETIC SWITCHING DEVICE
APPAREIL DE COMMUTATION ELECTROMAGNETIQUE

(30) Priorität: 18.04.1997 DE 19716380
(43) Veröffentlichungstag der Anmeldung: 02.02.2000
(73) Patentinhaber: SIEMENS AKTIENGESELLSCHAFT, 80333 München (DE)
(72) Erfinder: MEIER, Markus, D-92286 Rieden (DE)
(86) Internationale Anmeldenummer: DE9800975
(87) Internationale Veröffentlichungsnummer: WO9848436

(56) Entgegenhaltungen:
- EP-A- 0 237 607
- WO-A-89/07327
- DE-A- 4 318 196

## Beschreibung

Die Erfindung bezieht sich auf ein elektromagnetisches Schaltgerät mit einem Paar von festen Kontakten, einem Paar von festen Kontaktelementen, an denen die Festkontakte einzeln befestigt sind, ein mit einer Kontaktdruckfeder beaufschlagtes bewegliches Kontaktelement mit einem Paar von beweglichen Kontakten daran, die in und außer Verbindung mit den festen Kontakten bringbar sind, einem Kontaktbrückenträger, an dem das bewegliche Kontaktelement mittels der Kontaktdruckfeder gehalten ist, einer ersten elektromagnetischen Antriebsvorrichtung zur Schnellabschaltung, mit einem ersten Anker und einer Spule, die in Serie mit einem der festen Kontaktelemente verbunden ist und einer zweiten elektromagnetischen Antriebsvorrichtung zur Ein- und Ausschaltung des Laststroms mit einem zweiten Anker.

Ein gattungsgemäßes elektromagnetisches Schaltgerät ist aus der DE 43 18 196 A1 bekannt. Mit diesem elektromagnetischen Schaltgerät werden Lastströme geschaltet sowie überhöhte Ströme, hauptsächlich Kurzschlußströme, begrenzt. Die erste elektromagnetische Antriebsvorrichtung wird hier als Hilfssystem betrieben, das bei überhöhten Strömen eine Kraft auf das bewegliche Kontaktelement ausübt und somit die Kontakte öffnet. Es wird damit verhindert, daß sich die Kontakte durch elektrodynamische Kräfte in einem undefinierten Schwebezustand befinden, in dem die Kontakte verschweißen können. Derartige schweißfreie Schütze werden in Verbindung mit einem Leistungsschalter eingesetzt. Das Schütz wird in der Regel aus wirtschaftlichen Gründen mit einem im Vergleich zum Leistungsschalter niedrigen Ausschaltvermögen ausgestattet. Seine Strombegrenzung wirkt nur unterstützend für den Leistungsschalter. Es ist daher erforderlich, daß das Hilfsmagnetsystem des Schützes bei einem höheren Strom als das des Leistungsschalters anspricht. Weiterhin wird gefordert, daß die Kontakte bei einem Kurzschluß solange durch das Hauptmagnetsystem geschlossen gehalten werden, bis sie durch das Hilfsmagnetsystem des Schützes voneinander getrennt werden. Zur Erfüllung dieser beiden Forderungen werden größere Magnetsysteme als für Standardgeräte mit gleicher Schaltleistung benötigt.

Der Erfindung liegt die Aufgabe zugrunde, ein elektromagnetisches Schaltgerät der obengenannten Art zu schaffen, bei dem eine Kurzschlußabschaltung in Verbindung mit verbesserten Maßnahmen zur Verhinderung der Verschweißung der Kontakte erfolgt.

Die Aufgabe wird erfindungsgemäß dadurch gelöst, daß der Kontaktbrückenträger in seiner Längsachse gegenüber dem zweiten Anker verschiebbar ist, daß am Kontaktbrückenträger eine Druckfeder eingreift, über die die Bewegung des zweiten Ankers zur Kontaktöffnung auf den Kontaktbrückenträger übertragbar ist und daß die Bewegung des ersten Ankers bei Ansprechen der ersten elektromagnetischen Antriebsvorrichtung auf den Kontaktbrückenträger derart umgesetzt wird, daß die Kontaktdruckfeder in einer ersten Phase komprimiert und dadurch der Kontaktdruck erhöht wird und zugleich auch die Druckfeder Energie speichert, durch welche der Kontaktbrükkenträger in einer zweiten Phase in die die Kontaktöffnung bewirkende Richtung gedrückt wird.

Vorteilhafte Weiterbildungen der Erfindung sind den Unteransprüchen zu entnehmen.

Ein Ausführungsbeispiel der Erfindung wird im folgenden anhand einer Zeichnung näher erläutert. Es zeigen:
- FIG 1: eine Schnittdarstellung eines erfindungsgemäßen Schaltgeräts bei betriebsmäßiger Stromführung im EIN-Zustand,
- FIG 2: eine Schnittdarstellung des Schaltgeräts gemäß FIG 1 bei anliegendem Kurzschlußstrom,
- FIG 3: eine Schnittdarstellung des erfindungsgemäßen Schaltgeräts gemäß FIG 1 nach Auslösung des Hilfsmagnetsystems und
- FIG 4: eine Schnittdarstellung des erfindungsgemäßen Schaltgeräts gemäß FIG 1 im AUS-Zustand.

FIG 1 zeigt ein elektromagnetisches Schaltgerãt 1 mit einem Kontaktsystem 2, einer ersten elektromagnetischen Antriebsvorrichtung 3 und einer zweiten elektromagnetischen Antriebsvorrichtung 4. Das im Lichtbogengehäuse 5 angeordnete Kontaktsystem 2 umfaßt ein bewegliches Kontaktelement 6 mit beweglichen Kontakten 7 an seinen einander gegenüberliegenden Endbereichen für eine Kontaktgabe mit einem Paar von festen Kontakten 8, die mit einem Paar von festen Kontaktelementen 9 in Verbindung stehen. Das beweglich Kontaktelement 6 ist in einem Fenster 10 eines gehäuseseitig geführten Kontaktbrückenträgers 11 mittels einer Kontaktdruckfeder 12 gelagert. FIG 1 zeigt das elektromagnetische Schaltgerät 1 im EIN-Zustand, in dem sich der Kontaktbrückenträger 11 in der unteren Stellung befindet und dabei die Kontaktdruckfeder 12 über das bewegliche Kontaktelement 6 die Kontaktierung der beweglichen Kontakte 7 mit den gegenüberliegenden festen Kontakten 8 bewirkt. Das untere Ende des Kontaktbrückenträgers 11 ist als Stift 13 ausgeführt, der in einer Bohrung 14 einer Kontaktträgerplatte 15 geführt ist. Die Kontaktträgerplatte 15 ist mit dem Anker 27 der zweiten elektromagnetischen Antriebsvorrichtung 4 verbunden. Der Kontaktbrückenträger 11 ist über den Stift 13 in der Bohrung 14 axial verschiebbar. Der Bewegung in Richtung der in FIG 1 unten gelegenen Antriebsvorrichtung 4 wirkt eine sich am Kontaktbrückenträger 11 und der Kontaktträgerplatte 15 abstützende Druckfeder 16 entgegen. An dem Kontaktbrückenträger 11 ist mittels eines Bolzens 18 ein als Übertragungsglied wirkender Hebel 17 drehbar gelagert, dessen beide Arme 19 bzw. 20 sich an Absätzen 21 abstützen. Die erste elektromagnetische Antriebsvorrichtung 3 ist derart angeordnet, daß ihr Anker 22 bei Auslösung den Hebel 17 über einen mitgeführten Druckstift 23 entgegen dem Uhrzeigersinn betätigt. Die Spule 24 der ersten elektromagnetischen Antriebsvorrichtung 3 ist in Serie mit einem der festen Kontaktelemente 9 geschaltet. Bei der infolge von Überströmen, insbesondere Kurzschlußströmen erfolgenden Auslösung, wird durch den Druckstift 23 der ersten elektromagnetischen Antriebsvorrichtung 3 eine Kraft ausgeübt, die über den Bolzen 18 so umgeleitet wird, daß dadurch die Kontaktkraft mit ansteigendem Strom erhöht wird.

Bei anliegendem Kurzschlußstrom wird der Kontaktbrückenträger 11 über den Bolzen 18 in Richtung der Kontaktträgerplatte 15 verschoben, wobei sich nur noch der Arm 19 des Hebels 17 an dem einen Absatz 21 abstützt und zugleich eine Komprimierung der Kontaktdruckfeder 12 und der Druckfeder 16 erfolgt (siehe FIG 2).

Bei einem bestimmten Stromwert wird die Auslenkung des Hebels 17 so groß, daß er über eine Kante 25 des Absatzes 21 rutscht. Dies hat zur Folge, daß die in der Kontaktdruckfeder 12 und in der Druckfeder 16 gespeicherte Energie ein schlagartiges Öffnen der Kontakte 7,8, wie in FIG 3 dargestellt, bewirkt.

Nach Beheben des Kurzschlusses wird das Schaltgerät 1 durch Ausschalten der zweiten elektromagnetischen Antriebsvorrichtung 4 in seinen Ausgangszustand gemäß FIG 4 zurückversetzt. Hierbei wird durch die hier nicht dargestellte Rückdruckfeder der zweiten elektromagnetischen Antriebsvorrichtung 4 der Hebel 17 durch eine Erhebung im Gehäuse 26 über die Kante 25 zurückgedrückt, wobei sich der mit der Kante 25 versehene Holm 28 seitlich wegbiegt.

Durch die Erfindung wird auf einfache Weise erreicht, daß bei Auftreten eines Kurzschlusses mit Hilfe einer zusätzlichen. elektromagnetischen Antriebsvorrichtung 3 in einer ersten Phase der Kontaktdruck erhöht wird, wobei die Kontaktdruckfeder 12 und die Druckfeder 16 Energie speichern. In der anschließenden zweiten Phase wird nach Freigabe des Kontaktbrückenträgers 11 die in den Federn 12,16 gespeicherte Energie ausgenutzt, um schlagartig die Kontakte 7 und 8 zu öffnen.

Obwohl die vorliegende Erfindung unter Bezugnahme auf die in der beigefügten Zeichnung dargestellte Ausführungsform erläutert ist, sollte berücksichtigt werden, daß damit nicht beabsichtigt ist, die Erfindung nur auf die dargestellte Ausführungsform zu beschränken, sondern alle möglichen Änderungen, Modifizierungen und äquivalente Anordnungen, soweit sie vom Inhalt der Patentansprüche gedeckt sind, einzuschließen.

## Patentansprüche

1. Elektromagnetisches Schaltgerät (1) mit einem Paar von festen Kontakten (8), einem Paar von festen Kontaktelementen (9), an denen die festen Kontakte (8) einzeln befestigt sind; ein mit einer Kontaktdruckfeder (12) beaufschlagtes bewegliches Kontaktelement (6) mit einem Paar von beweglichen Kontakten (7) daran, die in und außer Verbindung mit den festen Kontakten (8) bringbar sind; einem Kontaktbrückenträger (11), an dem das bewegliche Kontaktelement (6) mittels der Kontaktdruckfeder (12) gehalten ist; einer ersten elektromagnetischen Antriebsvorrichtung (3) zur Schnellabschaltung, mit einem ersten Anker (22) und einer Spule (24), die in Serie mit einem der festen Kontaktelemente (9) verbunden ist; einer zweiten elektromagnetischen Antriebsvorrichtung (4) zur Einund Ausschaltung des Laststromes, mit einem zweiten Anker (27), **dadurch gekennzeichnet, daß** der Kontaktbrückenträger (11) in seiner Längsachse gegenüber dem zweiten Anker (27) verschiebbar ist, daß am Kontaktbrückenträger (11) eine Druckfeder (16) angreift, über die die Bewegung des zweiten Ankers (27) zur Kontaktöffnung auf den Kontaktbrückenträger (11) übertragbar ist, daß die Bewegung des ersten Ankers (22) bei Ansprechen der ersten elektromagnetischen Antriebsvorrichtung (3) auf den Kontaktbrückenträger (11) derart umgesetzt wird, daß die Kontaktdruckfeder (12) in einer ersten Phase komprimiert und dadurch der Kontaktdruck erhöht wird und zugleich auch die Druckfeder (16) Energie speichert, durch welche der Kontaktbrückenträger (11) in einer zweiten Phase in die die Kontaktöffnung bewirkende Richtung gedrückt wird.

2. Elektromagnetisches Schaltgerät nach Anspruch 1,
**dadurch gekennzeichnet, daß** an dem Kontaktbrückenträger (11) ein Übertragungsglied (17) zur Übertragung der Bewegung des ersten Ankers (22) angekoppelt ist.

3. Elektromagnetisches Schaltgerät nach Anspruch 2,
**dadurch gekennzeichnet, daß** als Übertragungsglied ein am Kontaktbrückenträger (11) drehbar gelagerter Hebel (17) vorgesehen ist, dessen einer Arm (19) sich in der ersten Phase unter Drehung und gleichzeitiger Mitnahme des Kontaktbrückenträgers (11) abstützt und in der zweiten Phase zur Kontaktöffnung freigegeben ist.

## Claims

1. Electromagnetic switchgear unit (1) having a pair of fixed contacts (8), a pair of fixed contact elements (9) on which the fixed contacts (8) are individually fastened; a movable contact element (6), which is acted upon by a contact compression spring (12) and has a pair of movable contacts (7) on it which can be brought into and out of connection with the fixed contacts (8); a contact bridge carrier (11) on which the movable contact element (6) is held by means of the contact compression spring (12); a first electromagnetic drive appliance (3) for rapid circuit breaking with a first armature (22) and a coil (24), which is connected in series with one of the fixed contact elements (9); a second electromagnetic drive appliance (4), with a second armature (27), for switching the load current on and off, **characterized in that** the contact bridge carrier (11) can be displaced in its longitudinal axis relative to the second armature (27), **in that** a compression spring (16) acts on the contact bridge carrier (11), by means of which compression spring (16) the motion of the second armature (27) can be transmitted to the contact bridge carrier (11) for contact opening, **in that** when the first electromagnetic drive appliance (3) responds, the motion of the first armature (22) is transferred to the contact bridge carrier (11) in such a way that the contact compression spring (12) is compressed in a first phase and, by this means, the contact pressure is increased and, at the same time, the compression spring (16) also stores energy by means of which the contact bridge carrier (11) is pressed, in a second phase, into the direction which causes the contact opening.

2. Electromagnetic switchgear unit according to Claim 1, **characterized in that** a transmission element (17) for transmitting the motion of the first armature (22) is coupled to the contact bridge carrier (11).

3. Electromagnetic switchgear unit according to Claim 2, **characterized in that** a lever (17), which is rotatably supported on the contact bridge carrier (11) is provided as the transmission element, one arm (19) of which lever (17) is supported in the first phase, while rotating and simultaneously driving the contact bridge carrier (11), and is released in the second phase for contact opening.

## Revendications

1. Appareil (1) électromagnétique de commutation, comprenant une paire de contacts (8) fixes, une paire d'éléments (9) fixes de contact sur lesquels les contacts (8) fixes sont fixés individuellement ; un élément (6) mobile de contact soumis à l'action d'un ressort (12) de pression de contact et ayant une paire de contacts (7) mobiles qui peuvent être mis en liaison et hors de liaison avec les contacts (8) fixes ; un support (11) de pont de contact sur lequel l'élément (6) mobile de contact est maintenu au moyen du ressort (12) de pression de contact ; un premier dispositif (3) électromagnétique d'entraînement pour la mise hors circuit rapide, une première armature (22) et une bobine (24) qui sont reliées en série avec l'un des éléments (9) fixes de contact ; un deuxième dispositif (4) électromagnétique d'entraînement pour appliquer et cesser d'appliquer le courant de charge, une deuxième armature (27), **caractérisé en ce que** le support (11) de pont de contact peut coulisser suivant son axe longitudinal par rapport à la deuxième armature (27), **en ce que** le support (11) de pont de contact est attaqué par un ressort (16) de pression par lequel le mouvement de la deuxième armature (27) est transmis pour l'ouverture du contact au support (11) de pont de contact, **en ce que** le mouvement de la première armature (22) est transformé, lors de l'excitation du premier dispositif (3) électromagnétique d'entraînement sur le support (11) de pont de contact, de façon que le ressort (12) de pression de contact soit comprimé dans une première phase et qu'ainsi la pression de contact soit augmentée et qu'en même temps aussi le ressort (16) de pression emmagasine de l'énergie par laquelle le support (11) de pont de contact est repoussé dans une deuxième phase dans la direction provoquant l'ouverture du contact.

2. Appareil électromagnétique de commutation suivant la revendication 1, **caractérisé en ce qu'**il est couplé au support (11) de pont de contact un élément (17) de transmission destiné à transmettre le mouvement de la première armature (22).

3. Appareil électromagnétique de commutation suivant la revendication 2, **caractérisé en ce qu'**il est prévu comme élément de transmission un levier (17) qui est monté tournant sur le support (11) de pont de contact et dont un bras (19) est soutenu dans la première phase avec rotation et entraînement simultané du support (11) de pont de contact et est dégagé dans la seconde phase pour l'ouverture du contact.
